# FASCICULE DE BREVET EUROPEEN

(11) **EP 0 212 709 B1**
(45) Date de publication et mention de la délivrance du brevet: **29.06.1988**
(21) Numéro de dépôt: 86201264.8
(22) Date de dépôt: 18.07.1986
(51) Int. Cl.: E05B 65/46

(54) **Dispositif interdisant l'ouverture simultanée de plusieurs tiroirs superposés dans un meuble commun**
Auszugsperre für mehrere, übereinander angeordnete Schubladen
Device for preventing the simultaneous opening of drawers

(30) Priorité: 30.07.1985 FR 8512055
(43) Date de publication de la demande: 04.03.1987
(73) Titulaire: ALPIA SA, F-25006 Besançon (FR)
(72) Inventeur: Bruneau, Alain, F-25320 Montferrand-le-Château (FR)
(74) Mandataire: Jörchel, Dietrich R.A.

(56) Documents cités:
- FR-A- 2 173 463
- FR-A- 2 365 677
- US-A- 4 272 138

## Description

L'invention concerne les meubles de bureau servant au classement des dossiers, particulièrement les meubles à tiroirs coulissants superposés.

Le problème posé par ces meubles tient au fait que pour des raisons évidentes d'économie d'espace et d'accessibilité des dossiers, les tiroirs ont une longueur égale à trois ou quatre fois leur largeur. Il en résulte un porte-à-faux important lorsque un tiroir est tiré à fond et le meuble bascule si le poids situé sur le levier formé par un tiroir ouvert crée un couple de forces dépassant la résistance du meuble au basculement.

Le dispositif décrit par le brevet FR N° 1 568 229 (BRUNEAU) se caractérise essentiellement en ce que des moyens sont prévus pour verrouiller les tiroirs, sauf un, par des rampes latérales inclinées solidaires des tiroirs coopérant chacune avec un galet solidaire de la rampe de verrouillage, de façon qu'on ne puisse ouvrir qu'un seul tiroir à la fois.

La barre de verrouillage des tiroirs est commandée, soit par la serrure, soit par l'ouverture des tiroirs:
-par la serrure c'est l'excentrique de la serrure qui, en tournant, soulève la barre;
- par le tiroir : c'est en ouvrant l'un des tiroirs que la rampe (10) soulève la barre (4) par l'intermédiaire du galet (8).

Tout fonctionne bien si l'on ouvre un seul tiroir à la fois mais si un dossier mal rangé, ou toute autre cause, entraîne l'ouverture simultanée de deux ou trois tiroirs, les rampes (10) soulèvent en même temps la barre et deux ou trois tiroirs s'ouvrent simultanément.

Le problème à résoudre, consiste à mettre en place un dispositif capable d'interdire l'ouverture simultanée de plusieurs tiroirs.

A cette fin, le dispositif selon l'invention est caractérisé par le fait qu'il est constitué par au moins une barre de sécurité interdisant l'ouverture simultanée de plusieurs tiroirs (A, B, C) coulissant librement entre une butée inférieure (D) et une butée supérieure (E), dans une glissière (G) fixée contre une paroi latérale intérieure du meuble, parallèlement à une arête verticale bordant la face d'ouverture des tiroirs, cette barre portant des tourillons munis de galets tournants judicieusement répartis sur la face de la barre orientée vers les tiroirs ladite barre coopérant avec des rampes fixées sur au moins une face latérale de chaque tiroir, parallèlement et à proximité de son fond, par le fait que la barre de sécurité se déplace vers le haut, sous la seule action de la rampe des tiroirs A ou B en cours d'ouverture sur le galet qui lui fait face, les autres galets, déplacés avec la barre qui les porte par ledit tiroir, venant bloquer les rampes des autres tiroirs afin d'interdire leur ouverture simultanée, et par le fait que, lors de la fermeture du tiroir précédemment ouvert, la barre de sécurité, sous l'effet de son propre poids, place un galet devant la rampe de chaque tiroir A ou B à l'exception du tiroir inférieur (C) qui peut s'ouvrir sans modifier la position de la barre mais qui condamne celle-ci dès son ouverture, interdisant ainsi l' ouverture des tiroirs A et B.

L' écartement des galets sur la barre de sécurité des tiroirs est déterminé par la largeur de la rampe du tiroir central passant entre les deux galets centraux.

Le galet supérieur est disposé de telle sorte qu'il corresponde à la rampe supérieure du tiroir supérieur.

Le galet inférieur est disposé de telle sorte qu'il corresponde à la rampe inférieure du tiroir inférieur.

L'extrémité des rampes orientée vers la face extérieure des tiroirs et située à proximité de celle-ci est en forme de dièdre.

Le principal avantage du dispositif selon l'invention réside dans le fait que l'ouverture d un tiroir, après un tour de clef libérant des moyens de blocage indépendants, soulève ou condamne la rampe de sécurité laquelle, coulissant librement dans sa glissière entre deux repères vient placer au moins un galet devant la rampe de chacun des tiroirs A et B, interdisant ainsi leur ouverture simultanée. La fermeture dudit tiroir replace les galets, par glissement de la rampe de sécurité qui les porte, dans une position telle que la rampe de chaque tiroir A et B bute contre un galet. Un dispositif indépendant et connu permet de fermer le meuble à clef.

D'autres avantages ressortiront de la description d'une forme d'exécution, faite à titre d'exemple préférentiel mais non limitatif et du dessin dans lequel :
-la figure 1 est une vue en coupe d'un meuble à trois tiroirs superposés;
-la figure 2 est un schéma des positions respectives des rampes de tiroirs et des galets lorsque les trois tiroirs sont fermés;
-Les figures 3, 4 et 5 sont des schémas d'ouverture de chacun des trois tiroirs.
La figure 1 est une coupe schématique d'un meuble comportant trois tiroirs A, B, C, superposés, contenus dans un meme coffre 1 et mobiles sur des rails parallèles non représentés.

Afin d'éviter l'ouverture simultanée de plusieurs tiroirs, ce qui risquerait de faire basculer le coffre 1, une barre 2 rigide coulisse librement entre une butée supérieure E et une butée inférieure D dans une glissière G fixée sur une face latérale 100 à l'intérieur du coffre 1 parallèlement à une arête verticale 101 située près de la face du coffre sur laquelle s'ouvrent les tiroirs.

Cette barre 2 porte des tourillons munis de galets tournants 1A, 1B, 1 B', 1 C servant à condamner l'ouverture des autres tiroirs quand on en a ouvert un.

L'écartement entre les galets 1A, 1 B, 1 B'et 1 C sur la barre 2, est déterminé par la largeur de la rampe 20 du tiroir B passant entre les deux galets 1 B et 1 B' lors de son ouverture. Les galets 1A et 1 C sont disposés de telle sorte qu'ils correspondent respectivement à la partie supérieure 10' de la rampe 10 du tiroir A et à la partie inférieure 30" de la rampe 30 du tiroir C.

Lorsqu'on ouvre le tiroir du milieu, les autre rampes 10, 30 butent alors chacune contre un seul galet 1A, 1 C lesquels interdisent ainsi l'ouverture des autres tiroirs A et C.

Chaque tiroir est muni sur sa face latérale orientée vers la barre 2, d'une rampe 10, 20, 30 fixée parallèlement à son fond. L'extrémité de chaque rampe située du côté de la face extérieure du tiroir est en forme de dièdre, afin de faciliter son passage au-dessus, au-dessous ou entre les galets 1A, 1B, 1 B', 1 C répartis judicieusement sur la barre 2.

La fonction de la barre 2 s'explique comme suit:

-En position zéro - figure 2 - les tiroirs A, B, C, sont fermés; la barre 2 portant les galets 1A, 1 B, 1 B', 1 C est en position basse contre la butée inférieure D,

les tiroirs A et B ne peuvent être ouverts sans entraîner la montée de la barre 2 à l'aide des galets 1 A ou 1 B,

le tiroir C peut être ouvert sans modifier la position de la barre 2 (voir position 1).
-En position 1 - figure 3 - le tiroir C est ouvert, les tiroirs A et B sont fermes. L'ouverture du tiroir C s'obtient sans modification de la position de la barre 2 contre la butée inférieure D, mais celle-ci se trouve condamnée et les galets 1A et 1 B interdisent l'ouverture des tiroirs A et B.
-En position 2 - figure 4 - le tiroir A est ouvert, les tiroirs B et C sont fermes. L'ouverture du tiroir A soulève la barre 2 par la partie supérieure 10' de sa rampe 10 agissant sur le galet 1A. Ce glissement de la barre 2 place les galets 1 B' et 1 C devant les rampes 20 et 30 interdisant ainsi l'ouverture simultanée des tiroirs B et C.
-En position 3 - figure 5 - le tiroir B est ouvert, les tiroirs A et C sont fermes. L'ouverture du tiroir B soulève la barre 2 par la partie supérieure 20' de sa rampe 20 agissant sur le galet 1 B; la partie inférieure 20" de sa rampe 20 s'appuie sur le galet 1 B' empêchant tout autre déplacement de la rampe étant que le tiroir B est ouvert. En effet, dans cette position, la rampe 10 du tiroir A bute contre le galet 1A et la rampe 30 du tiroir C bute contre le galet 1 C.

## Revendications

1. Dispositif interdisant l'ouverture simultanée de plusieurs tiroirs superposés coulissant horizontalement dans un meuble commun, caractérisé par le fait qu'il est constitué par au moins une barre (2) de sécurité interdisant l'ouverture simultanée de plusieurs tiroirs (A, B, C,) coulissant librement entre une butée inférieure (D) et une butée supérieure (E) dans une glissière (G) fixée contre une paroi latérale (100) du meuble (1), parallèlement à une arête verticale (101) bordant la face d'ouverture des tiroirs, cette barre portant des tourillons munis de galets tournants (1A, 1 B, 1 B', 1 C) judicieusement répartis sur la face de la barre orientée vers les tiroirs, ladite barre coopérant avec des rampes (10, 20, 30) fixées sur au moins une face latérale de chaque tiroir, parallèlement et à proximité de son fond,

par le fait que la barre de sécurité se déplace vers la butée supérieure E sous la seule action de la rampe des tiroirs A ou B en cours d ouverture sur le galet qui lui fait face, les autres galets, déplacés avec la barre qui les porte par ledit tiroir, venant bloquer les rampes des autres tiroirs afin d'interdire leur ouverture simultanée,

et par le fait que, lors de la fermeture du tiroir précédemment ouvert, la barre de sécurité, sous l'effet de son propre poids, place un galet devant la rampe de chaque tiroir A ou B, à l'exception du tiroir inférieur C qui peut s'ouvrir sans modifier la position de la barre immobilisée lors de cette ouverture par la rampe du tiroir C qui passe sur le galet correspondant interdisant ainsi l'ouverture des tiroirs A et B.

2. Dispositif selon la revendication 1, caractérisé par le fait que dans le cas d'un meuble à trois tiroirs (A, B, C) superposés, la barre (2) de sécurité comporte quatre galets ( 1 A, 1 B, 1 B', 1 C) tournants identiques.

3. Dispositif selon la revendication 2, caractérisé par le fait que l'écartement entre les galets tournants (1A, 1 B, 1 B', 1 C), disposés sur la même face de la barre (2) de sécurité, est déterminé, d'une part, par la largeur de la rampe (20) du tiroir (B) qui passe, lors de son ouverture, entre les galets (1 B) et (1 B'), d'autre part, par la distance existant entre la partie supérieure (10') de la rampe (10) du tiroir (A) et la partie inférieure (30") de la rampe (30) du tiroir (C).

4. Dispositif selon la revendication 3, caractérisé par le fait que l'extrémité des rampes (10,20,30) orientée vers la face extérieure des tiroirs (A, B, C) et située à proximité de celle-ci, est en forme de dièdre.

## Patentansprüche

1. Vorrichtung zum Verhindern des gleichzeitigen Öffnens mehrerer Schubladen, die in einem gemeinsamen Möbel horizontal verschiebbar übereinander angeordnet sind, dadurch gekennzeichnet, dass sie mindestens eine Sicherheitsstange (2) aufweist, welche das gleichzeitige Öffnen mehrerer Schubladen (A, B, C) verhindert und frei zwischen einem unteren Anschlag (D) und einem oberen Anschlag (E) in einer Gleitschiene (G) verschiebbar ist, welche an einer Seitenwand (100) des Möbels (1) parallel zu einer vertikalen, die Öffnungsseite der Schubläden begrenzenden Kante (101) befestigt ist, wobei diese Stange Lagerzapfen trägt, die mit drehbaren Rollen (1A, 1 B, 1 B', 1 C) versehen sind, welche in geeigneter Weise über die den Schubladen zugewandte Seite der Stange verteilt sind, und wobei die erwähnte Stange mit Schienen (10, 20, 30) zusammenwirkt, die auf wenigstens einer Seitenfläche jeder Schublade parallel zu deren Boden und in der Nähe desselben befestigt sind,
dass die Sicherheitsstange unter der alleinigen Wirkung der Schiene der Schubladen A oder B bei deren Öffnen auf der vor der Schiene liegenden Rolle zum oberen Anschlag E hin verschoben wird und die anderen Rollen, die gemeinsam mit der sie tragenden Stange von der erwähnten Schublade verschoben werden, die Schienen der anderen Schubladen blockieren, um ihr gleichzeitiges Öffnen zu verhindern,
und dass beim Schliessen der zuvor geöffneten Schublade die Sicherheitsstange unter der Wirkung ihres Eigengewichts eine Rolle vor die Schiene jeder Schublade A oder B bewegt, mit Ausnahme der unteren Schublade C, die ohne Lageänderung der Stange geöffnet werden kann, wobei die Stange bei diesem Öffnen von der Schiene der Schublade C blockiert wird, welche sich auf der entsprechenden Rolle bewegt und auf diese Weise das Öffnen der Schubladen A und B verhindert.

2. Vorrichtung nach Anspruch 1, dadurch gekennzeichnet, dass im Falle eines Möbels mit drei übereinander angeordneten Schubladen (A, B, C) die Sicherheitsstange (2) vier gleiche drehbare Rollen (1A, 1 B' 1C) aufweist.

3. Vorrichtung nach Anspruch 2, dadurch gekennzeichnet, dass der Abstand zwischen den drehbaren Rollen (1A, 1B, 1 B', 1C), die auf der gleichen Seite der Sicherheitsstange (2) angeordnet sind, einerseits durch die Breite der Schiene (20) der Schublade (B), welche beim Öffnen zwischen den Rollen (1 B) und (1 B') bewegt wird, und andererseits durch die Entfernung zwischen dem oberen Teil (10' ) der Schiene (10) der Schublade (A) und dem unteren Teil (30") der Schiene (30) der Schublade (C) bestimmt ist.

4. Vorrichtung nach Anspruch 3, dadurch gekennzeichnet, dass das auf die Aussenseite der Schubladen (A, B, C) gerichtete und in deren Nähe liegende Ende der Schienen (10, 20, 30) die Form eines Zweiflachs hat.

## Claims

1. A device preventing the simultaneous opening of a plurality of superposed drawers sliding horizontally in a common piece of furniture, characterized by the fact that it is composed of at least one safety bar (2) which prevents the simultaneous opening of a plurality of drawers (A, B, C) and slides freely between a bottom stop (D) and a top stop (E) in a slide guide (G) fixed against an internal side wall (100) of the piece of furniture (1), parallel to a vertical edge (101) bordering the face on which the drawers open, said bar carrying pivots provided with rotating rollers (1 A, 1B, 1B', 1 C) which are judiciously distributed over that face of the bar which is directed towards the drawers, said bar cooperating with rails (10, 20, 30) fixed on at least one side face of each drawer, parallel to and near the bottom of the drawer,
by the fact that the safety bar ist displaced towards the top stop E solely by the action of the rail of the drawers A or B, in the course of their opening, on the roller facing it, while the other rollers, which have been displaced with the bar carrying them by said drawer, lock the rails of the other drawers in order to prevent their simultaneous opening,
by the fact that on the closing of the previously opened drawer the safety bar will through the action of its own weight place a roller in front of the rail of each drawer A or B, with the exception of the bottom drawer C, which can open without changing the position of the bar which was locked when this drawer was opened by means of the rail of the drawer C, which passes over the corresponding roller, thus preventing the opening of the drawers A and B.

2. A device as claimed in Claim 1, characterized by the fact that in the case of a piece of furniture having three superposed drawers (A, B, C) the safety bar (2) comprises four identical rotating rollers (1 A, 1 B, 1 B', 1C).

3. A device as claimed in Claim 2, characterized by the fact that the distance between the rotating rollers (1A, 1B, 1B', 1C) disposed on the same face of the safety bar (2) is determined on the one hand by the width of the rail (20) of the drawer (B) which passes, on the opening of said drawer, between the rollers (1 B) and (1 B'), and on the other hand by the distance existing between the top (10') of the rail (10) of the drawer (A) and the bottom (30") of the rail (30) of the drawer (C).

4. A device as claimed in Claim 3, characterized by the fact that the end of the rails (10, 20, 30) directed towards the outer face of the drawers (A, B, C) and situated near that face is dihedral in shape.
